# EUROPÄISCHE PATENTSCHRIFT

(11) **EP 1 869 386 B1**
(45) Veröffentlichungstag und Bekanntmachung des Hinweises auf die Patenterteilung: **19.10.2011**
(21) Anmeldenummer: 06722779.3
(22) Anmeldetag: 11.04.2006
(51) Int. Cl.: F26B 15/12, F26B 21/02

(54) **DURCHLAUFTROCKNER IN MEHRETAGENBAUWEISE, INSBESONDERE FÜR PLATTENFÖRMIGE PRODUKTE**
MULTISTAGE CONTINUOUS DRYER, ESPECIALLY FOR PLATE-SHAPED PRODUCTS
SÉCHOIR CONTINU À PLUSIEURS ÉTAGES, EN PARTICULIER POUR DES PRODUITS SOUS FORME DE PLAQUES

(30) Priorität: 13.04.2005 DE 102005017187
(43) Veröffentlichungstag der Anmeldung: 26.12.2007
(73) Patentinhaber: Lindauer Dornier GmbH, 88129 Lindau (DE)
(72) Erfinder: DOTZLER, Alfred, 88239 Wangen (DE); HECHT, Anton, 88131 Lindau (DE)
(86) Internationale Anmeldenummer: PCT/DE2006/000642
(87) Internationale Veröffentlichungsnummer: WO 2006/108398

(56) Entgegenhaltungen:
- DE-C- 232 163
- GB-A- 302 897
- GB-A- 812 042
- US-A- 3 070 902
- US-A- 3 308 556
- US-A- 3 374 106
- US-A- 4 663 863

## Beschreibung

Die Erfindung betrifft einen Durchlauftrockner in Mehretagenbauweise für insbesondere plattenförmige Produkte, mit Mitteln, insbesondere Rollen oder bandartige Mittel, zum Transport der Produkte innerhalb des Durchlauftrockners, wobei der Durchlauftrockner mehrere in Transportrichtung der Produkte hintereinander angeordnete und eine Umhausung aufweisende Trocknerzonen besitzt, in denen Trocknungsluft im Umluftverfahren zwangsweise zirkuliert, wobei jede Trocknerzone wenigstens eine zentrale Wärmequelle und mehrere in einem Lüfterständer vertikal übereinander angeordnete Axiallüfter besitzt, welche Axiallüfter die Trocknungsluft auf direktem Wege in Zuströmöffnungen von bevorzugt paarweise über und unter dem Transportmittel der jeweiligen Etage angeordneten Düsenkästen zum Beblasen der Produkte fördern und mit Feuchte beladene Trocknungsluft über die wenigstens eine Wärmequelle wieder ansaugen.

Durchlauftrockner in Mehretagenbauweise mit den vorgenannten Merkmalen sind seit Langem bekannt; siehe auch "Die richtige Lösung für die Bauptatten-tndustne", Prospekt der Lindauer DORNIER GmbH, Seite 6/7. Impressum 12/01/LD/02/99.
Die von den Lüftern angesaugte Trocknungsluft besitzt über die Höhe des Durchlauftrockners, d.h. über die einzelnen Etagen, bezüglich der Temperatur und der Feuchtigkeit der Trocknungsluft voneinander abweichende Zustände. Folglich werden die in den jeweiligen Etagen des Durchlauftrockners zu trocknenden Produkte mit einer Trocknungsluft beblasen, die verschiedene Energiezustände aufweist. Dabei hat sich als Nachteil des bekannten Durchlauftrockners herausgestellt, dass die den Durchlauftrockner am Ende des Trocknungsprozesses verlassenden Produkte eine vergleichsweise unterschiedliche Restfeuchte aufweisen.
Durch Maßnahmen zur differenzierten Verteilung der Leistung der Wärmequelle über die Höhe, d.h. über alle Etagen des Durchlauftrockners und durch zusätzliche, dem Führen der Trocknungsluft dienende Einbauten, kann eine relativ gleichmäßige Temperatur der Trocknungsluft in den Etagen erreicht und der Feuchteanteil in der regenerierten Trocknungsluft korrigiert oder vergleichmäßigt werden. Diese Maßnahmen sind aber mit erheblichen Kostenaufwendungen verbunden.

Aus DE 197 01 426 C2 ist ein Mehretagentrockner für band- oder plattenförmiges Gut bekannt, der aus einer Anzahl aneinandergereihter Trocknerzonen besteht.

Ein wesentliches Unterscheidungsmerkmal zwischen den im Stand der Technik erwähnten Mehretagentrockner und den in dem DE-Dokument offenbarten Mehretagentrockner besteht darin, dass in den betreffenden Trocknerzonen anstelle mehrerer Axiallüfter als Saug- und Druckmittel für die Trocknungsluft ein Radiallüfter zur Versorgung sämtlicher Trockneretagen vorgesehen ist.

Aus dem Trocknerbau ist allgemein bekannt, dass zur Umwälzung gleicher Volumina an Trocknungsluft und bei gleichen Systemwiderständen der Radiallüfter einen wesentlich höheren Energieeinsatz erfordert, als die Verwendung mehrerer vertikal übereinander angeordneter Axiallüfter. Unter Systemwiderständen sollen u.a. Einbauten in der Trocknerzone verstanden werden, die dem Trocknungsluft-Strom entgegenwirken bzw. für den Trocknungsluftstrom einen Strömungswiderstand bilden.
Bekannt ist in diesem Zusammenhang auch, dass Axiallüfter eine vergleichsweise bessere Führung der Trocknungsluft zu und weg von den zu trocknenden Produkten ermöglichen, weil sich z.B. die Zuströmöffnungen der Düsenkästen in einem relativ geringen Abstand von dem Druckbereich der Axiallüfter befinden.

Die US 3 070 902 beschreibt die Verbesserung des Rollentransportsystems in einem Trockner mittels Luftkissentischen.

Die US 3 374 106 beschreibt eine Vorrichtung für die schonende Trocknung eines luftdurchlässigen Produktes (Vliesstoff) über verstellbare Leitbleche an Düsen. Dabei wird ein aufgesprühtes Bindemittel mit erhöhter Leistungsfähigkeit des Trockners getrocknet.

Ausgehend von den zum Stand der Technik bekannten Nachteilen liegt der Erfindung die Aufgabe zugrunde, einen Durchlauftrockner, insbesondere in Mehretagenbauweise zu schaffen, in dem unter Beibehaltung der an sich bekannten Axiallüfteranordnung je Trocknerzone eine deutliche Verbesserung derTrocknungsluft-Führung und eine gleichmäßige Restfeuchte in den Produkten am Ende des Trocknungsprozesses gegeben ist.
Eine weitere Aufgabe besteht darin, die Betriebsdauer des Trockners dadurch zu verbessern, dass die mit Feuchte und gegebenenfalls mit Produktartikeln beladene Trocknungsluft vor ihrem erneuten Aufheizen gereinigt werden kann.

Die erste Aufgabe wird erfindungsgemäß durch die Merkmale des Patentanspruchs 1 gelöst.

Die zweite Aufgabe wird erfindungsgemäß durch die Merkmale des abhängigen Patentanspruchs 9 gelöst.

Nach den Merkmalen des Patentanspruchs 1 ist vorgesehen,
- dass die Umhausung jeder Trocknerzone des Mehretagen-Durchlauftrockners einen mit einer Wärmequelle ausgestatteten, ersten Raum zur Regenerierung der aus dem Produkt-Trocknungsprozess zurückgeführten Trocknungsluft umschließt, welcher Raum vertikal über einen die Etagen der Trocknerzone beinhaltenden zweiten Raum ausgebildet und angeordnet ist,
- dass seitlich neben jedem Lüfterständer, der vertikal übereinander angeordnete Axiallüfter trägt, jeweils ein sich über alle Etagen der Trocknerzone erstreckender, Saugkanal vorgesehen ist, der über eine definierte Zuströmöffnung für regenerierte Trocknungsluft den ersten Raum mit dem Saugbereich der jeweiligen Axiallüfter verbindet und
- dass die Saugkanäle beidseitig neben dem Lüfterständer vertikal verlaufen und Mittel zum richtungsorientierten Abströmen regenerierter Trocknungsluft bilden und
- dass die dem Lüfterständer abgewandte Seite der Düsenkästen in einem sich über alle Etagen jeder Trocknerzone erstreckenden Luftschacht für mit Feuchte beladene Trocknungsluft endet, welcher Luftschacht in den ersten Raum mündet.

Der erste Raum ist durch eine Zwischendecke von dem zweiten Raum getrennt und durch isolierende Schottwände gegenüber dem angrenzenden ersten Raum der benachbarten Trocknerzonen verschlossen.
In dem vorgenannten Luftschacht wird die mit Feuchte beladene Trocknungsluft von wenigstens zwei Paaren der Düsenkästen je Etage aufgenommen und über die in der Zwischendecke vorhandene Ausströmöffnung in den ersten Raum geleitet.
Ein vorbestimmbarer geringer Anteil der rückströmenden Luftmenge kann dabei über entsprechende Absaugöffnungen in der Wand der Trocknerzone und/oder über Absaugöffnungen in der Umhausung des ersten Raumes als Abluft abgeleitet werden, während der verbleibende größere Anteil der rückströmenden Luftmenge direkt oder über eine Filtereinrichtung von der im ersten Raum angeordneten Wärmequelle wieder auf die Prozesstemperatur gebracht wird. Nachfolgend wird die regenerierte Trocknungsluft richtungsorientiert über die beidseitig neben dem Lüfterständer vertikal verlaufenden Kanäle von den Axiallüftern angesaugt und erneut der Zuströmöffnung der Düsenkästen zugeführt.
An dieser Stelle sei noch erwähnt, dass der als Abluft abgeleitete Anteil Feuchte beladener Trocknungsluft durch Einleiten vorgeheizter frischer Trocknungsluft aus Energierückgewinnungsvorrichtungen in den ersten Raum kompensiert werden kann.

Mit der erfindungsgemäßen Ausbildung der Trocknerzonen eines Mehretagen-Durchlauftrockners wird in vorteilhafter Weise eine gegenüber bekannten Trocknern dieser Art verbesserte Führung der Trocknungsluft und eine gleichmäßigere Temperatur der Trocknungsluft in allen Etagen der Trocknerzone erreicht. Die Qualität der den Trocknungsprozess durchlaufenen Produkte wird verbessert.

Durch den Einsatz eines Filters für rückströmende Trocknungsluft kann der Verschmutzung den einzelnen Trocknerzonen wirksam entgegengewirkt werden;
Stillstandszeiten zur Reinigung des aus einer Vielzahl von Trocknerzonen bestehenden Durchlauftrockners können sich dadurch reduzieren.

Die Erfindung wird nachfolgend an einem Ausführungsbeispiel näher erläutert.

In den Zeichnungen zeigen:
- Figur 1: die Vorderansicht in Schnittdarstellung von drei modulartig zusammengesetzten Trocknerzonen eines Durchlauftrockners in Mehretagenbauweise,
- Figur 2: eine Ansicht **"Z"** der in Figur 1 dargestellten Trocknerzonen und
- Figur 3: die Trocknerzone gemäß der Linie A-A in Figur 1.

Die Figuren 1 und 2 zeigen drei modulartig montierte Trocknerzonen 1 eines aus einer Vielzahl derartiger Trocknerzonen bestehenden Durchlauftrockners. In jeder Trocknerzone 1 trennt eine Umhausung 1a und eine Zwischendecke 2 die Trocknerzone 1 in zwei vertikal übereinander angeordnete Räume 3, 4. Der Raum 3 beinhaltet eine zentrale Wärmequelle 5, die im vorliegenden Fall ein Gas- oder Ölbrenner sein kann.Im Raum 4, also in dem Raum unterhalb der Zwischendecke 2, sind auf acht Etagen Transportmittel in Art von auf Rollen 6 geführte Siebbänder 7 dargestellt, die das zu trocknende Produkt 8 tragen. Unter und über dem betreffenden Siebband 7 sind Paare von Düsenkästen 9 positioniert.
Jede rocknerzone 1 weist einen Lüfterständer 10 auf, der mehrere vertikal übereinander angeordnete Axiallüfter 11 trägt. Die Axiallüfter 11 bilden einen Saugbereich 11a und einen Druckbereich 11b aus.
In einer bevorzugten Ausführungsform werden die Trocknerzonen (1) in Konterbauweise zueinander montiert.
Seitlich neben dem Lüfterständer 10 ist jeweils ein sich über alle Etagen der Trocknerzone 1 erstreckender Saugkanal 12 vorgesehen, der über eine definierte Zuströmöffnung 12a den ersten Raum 3 mit dem Saugbereich 11a der jeweiligen Axiallüfter 11 verbindet.
Axial beabstandet vom Saugbereich 11 a ist der Druckbereich 11 b des Axiallüfters 11 ausgebildet, in welchem Druckbereich 11 b die Zuströmöffnungen 9a der Düsenkästen 9 münden, wie in den Figuren 2 und 3 zu erkennen ist.

Auf der dem Lüfterständer 10 jeder Trocknerzone 1 abgewandten Seite der Düsenkästen 9 ist ein Luftschacht 13 ausgebildet. In dem Luftschacht 13, der zu den Düsenkästen 9 hin offen ist, strömt mit Feuchte beladene Trocknungsluft aus den einzelnen Etagen der jeweiligen Trocknerzone 1.
Der Luftschacht 13 wiederum, der sich vertikal über alle Etagen der betreffenden Trocknerzone 1 erstreckt, mündet in dem ersten Raum 3, in dem die zurückströmende Feuchtluft regeneriert wird.
Unter Regenerierung ist hier z.B. die Filterung der Trocknungsluft zu verstehen, um eventuellen Produktstaub oder -partikel aus der Trocknungsluft zu entfernen. Regenerierung bedeutet auch ein erneutes Aufheizen mittels der Wärmequelle 5 der aus dem Trocknungsprozess zurückströmenden Trocknungsluft.
Ein in dem ersten Raum 3 integrierter Filter 14 sorgt für die Reinigung der Trocknungsluft.

## Patentansprüche

1. Trockner, insbesondere Mehretagen-Durchlauftrockner für vorzugsweise plattenförmige Produkte (8), mit Mitteln, insbesondere Rollen (6) oder bandartige Mittel (7) zum Transport der Produkte innerhalb des Trockners, wobei der Trockner aus mehreren in Transportrichtung der Produkte hintereinander angeordneter, eine Umhausung (1a) aufweisende Trocknerzonen (1) besteht, in denen Trocknungsluft im Umluftverfahren zwangsweise zirkuliert, wobei jede Trocknerzone (1) eine zentrale Wärmequelle (5) und mehrere in einem Lüfterständer (10) vertikal übereinander angeordnete Axiallüfter (11) besitzt, welche Axiallüfter(11) die Trocknungsluft auf direktem Wege in Zuströmöffnungen (9a) von bevorzugt paarweise über und unter dem Transportmittel der jeweiligen Etage angeordneten Düsenkästen (9) zum Beblasen der Produkte fördern und die mit Feuchte beladene Trocknungsluft wieder ansaugen, wobei beidseitig neben dem Lüfterständer (10) sich über alle Etagen der Trocknerzone (1) erstreckende vertikal verlaufende Räume vorgesehen sind, die mit dem Saugbereich (11a) der jeweiligen Axiallüfter (11) verbinden sind, **dadurch gekennzeichnet dass** die mit Feuchte beladene Trocknungsluft wieder über die wenigstens eine Wärmequelle (5) angesaugt wird, and dass die Umhausung jeder Trocknerzone (1) einen mit der Wärmequelle (5) ausgestatteten, ersten Raum (3) zur Regenerierung der Trocknungsluft umschließt, welcher Raum (3) vertikal über einem die Etagen der Trocknerzone beinhaltenden zweiten Raum (4) ausgebildet und angeordnet ist, wobei die dem Lüfterständer (10) abgewandte Seite der Düsenkästen (9) in einem Luftschacht (13) für mit Feuchte beladene Trocknungsluft endet und welcher Luftschacht (13) in den ersten Raum (3) zur Regenerierung der mit Feuchte beladenen Trocknungsluft mündet, and wobei die vertikal verlaufenden Räume als Saugkanäle (12) ausgebildet sind, die über eine definierte Zuströmöffnungen (12a) and als Mittel zum richtungsorientiert Abströmen regenation Trocknungsluft dem ersten Raum (3) mit dem Saugbereich (11a) der jeweiligen Axiallüfter (11) verbinden.

2. Trockner nach Anspruch 1, **dadurch gekennzeichnet, dass** der erste Raum (3) durch eine Zwischendecke (2) vom zweiten Raum (4) getrennt ist.

3. Trockner nach Anspruch 1, **dadurch gekennzeichnet, dass** der aus der Umhausung (1a) und der Zwischendecke (2) gebildete erste Raum (3) durch isolierte Schottwände (1 b) gegenüber dem angrenzenden ersten Raum (3) der benachbarten Trocknerzonen verschlossen ist.

4. Trockner nach Anspruch 1, **dadurch gekennzeichnet, dass** der Luftschacht (13) über die Gesamtheit der Etagen der betreffenden Trocknerzone (1) ausgebildet ist und die mit Feuchte beladene Trocknungsluft von wenigstens zwei Paaren der Düsenkästen (9) je Etage aufnimmt.

5. Trockner nach Anspruch 1, **dadurch gekennzeichnet, dass** die Trocknerzonen (1) vorzugsweise in Konterbauweise zueinander montiert sind.

6. Trockner nach Anspruch 1, **dadurch gekennzeichnet, dass** in dem ersten Raum (3) zwischen dem Ausgang des wenigstens einen Luftschachtes (13) und der Wärmequelle (5) eine Filtereinrichtung (14) angeordnet ist.

## Claims

1. Dryer, especially multi-level throughflow dryer for preferably plate-shaped products (8), with means, especially rollers (6) or belt-shaped means (7) for the transport of the products within the dryer, whereby the dryer consists of several dryer zones (1) that comprise a housing (1 a) and that are arranged behind one another in the transport direction of the products, in which dryer zones drying air positively circulates in an air circulation method, whereby each dryer zone (1) has a central heat source (5) and several axial blowers (11) arranged vertically over one another in a blower stand (10), which axial blowers (11) convey the drying air on a direct path into inflow openings (9a) of nozzle boxes (9) arranged preferably pair-wise over and under the transport means of the respective level for the blowing against the products, and which again suck-in the moisture laden drying air, whereby vertically orientated chambers extending over all levels of the dryer zone (1) are provided on both sides next to the blower stand (10), which vertically orientated chambers are connected with the suction area (11 a) of the respective axial blowers (11),
**characterized in that** the moisture laden drying air is again sucked over the at least one heat source (5), and **in that** the housing of each dryer zone (1) encloses a first chamber (3) for the regeneration of the drying air, which chamber (3) is equipped with the heat source (5), and which chamber (3) is embodied and arranged vertically above a second chamber (4) containing the levels of the dryer zone, whereby the side of the nozzle boxes (9) facing away from the blower stand (10) ends in an air shaft (13) for moisture laden drying air, and which air shaft (13) joins into the first chamber (3) for the regeneration of the moisture laden drying air, and whereby the vertically orientated chambers are embodied as suction channels (12), which connect the first chamber (3) with the suction area (11 a) of the respective axial blowers (11) through a defined inflow opening (12a) and as means for the directionally oriented outflowing of regenerated drying air.

2. Dryer according to claim 1, **characterized in that** the first chamber (3) is separated from the second chamber (4) by an intermediate ceiling (2).

3. Dryer according to claim 1, **characterized in that** the first chamber (3) formed from the housing (1 a) and the intermediate ceiling (2) is enclosed by insulated bulkhead partitions (1 b) relative to the adjoining first chamber (3) of the neighboring dryer zones.

4. Dryer according to claim 1, **characterized in that** the air shaft (13) is embodied over the totality of the levels of the applicable dryer zone (1), and takes up the moisture laden drying air from at least two pairs of the nozzle boxes (9) per level.

5. Dryer according to claim 1, **characterized in that** the dryer zones (1) are preferably installed in a counter construction relative to one another.

6. Dryer according to claim 1, **characterized in that** a filter arrangement (14) is arranged in the first chamber (3) between the outlet of the at least one air shaft (13) and the heat source (5).

## Revendications

1. Sécheur, en particulier sécheur continu à plusieurs étages, de préférence pour des produits (8) en forme de plaques, comportant des moyens, en particulier des rouleaux (6) ou des bandes (7) pour le transport des produits à l'intérieur du sécheur, ledit sécheur étant formé par plusieurs zones de séchage (1) comportant un carter (la), qui sont disposées les unes derrière les autres dans le sens de transport des produits et dans lesquelles l'air de séchage circule en mode forcé dans le procédé de circulation d'air pulsé, chaque zone de séchage (1) possédant une source de chauffage (5) centrale et plusieurs ventilateurs axiaux (11), superposés verticalement dans un support de ventilateur (10), lesquels ventilateurs axiaux (11) transportent l'air de séchage selon un trajet direct dans des ouvertures d'admission (9a) de tuyères (9) destinées à souffler de l'air sur les produits et disposées de préférence par paires au-dessus et au-dessous du moyen de transport de l'étage concerné, et aspirent à nouveau l'air de séchage chargé d'humidité, de part et d'autre du support de ventilateur (10) sont prévues des chambres, qui s'étendent verticalement sur tous les étages de la zone de séchage (1) et qui sont reliées à la zone d'aspiration (11a) des ventilateurs axiaux (11) respectifs,
**caractérisé en ce que** l'air de séchage chargé d'humidité est à nouveau aspiré à travers ladite au moins une source de chaleur (5), et **en ce que** le carter de chaque zone de séchage (1) entoure une première chambre (3) équipée de la source de chaleur (5) et destinée à régénérer l'air de séchage, laquelle chambre (3) est réalisée et disposée au-dessus d'une deuxième chambre (4) contenant les étages de la zone de séchage,
le côté des tuyères (9), opposé au support de ventilateur (10), se terminant dans un puits d'air (13) pour l'air de séchage chargé d'humidité, et ledit puits d'air (13) débouche dans la première chambre (3) destinée à régénérer l'air de séchage chargé d'humidité,
et les chambres orientées verticalement étant réalisées sous forme de conduits d'aspiration (12), par lesquels la première chambre (3) est reliée à la zone d'aspiration (11a) des ventilateurs axiaux (11) respectifs par l'intermédiaire d'une ouverture d'admission (12a) définie et formant un moyen d'évacuation orienté dans une direction pour l'air de séchage régénéré.

2. Sécheur selon la revendication 1, **caractérisé en ce que** la première chambre (3) est séparée de la deuxième chambre (4) par un plafond intermédiaire (2).

3. Sécheur selon la revendication 1, **caractérisé en ce que** la première chambre (3), formée par le carter (1a) et le plafond intermédiaire (2), est fermée par des cloisons étanches (1b) isolées par rapport à la première chambre (3) adjacente des zones de séchage voisines.

4. Sécheur selon la revendication 1, **caractérisé en ce que** le puits d'air (13) est réalisé sur la totalité des étages de la zone de séchage (1) concernée, et l'air de séchage chargé d'humidité est reçu par au moins deux paires de tuyères (9) par étage.

5. Sécheur selon la revendication 1, **caractérisé en ce que** les zones de séchage (1) sont montées les unes par rapport aux autres de préférence en mode de construction inversé.

6. Sécheur selon la revendication 1, **caractérisé en ce qu**'un dispositif de filtrage (14) est disposé dans la première chambre (3) entre la sortie dudit au moins un puits d'air (13) et la source de chaleur (5).
